# EUROPÄISCHE PATENTSCHRIFT

(11) **EP 0 568 490 B1**
(45) Veröffentlichungstag und Bekanntmachung des Hinweises auf die Patenterteilung: **12.06.1996**
(21) Anmeldenummer: 93710006.3
(22) Anmeldetag: 21.04.1993
(51) Int. Cl.: B28B 3/00, B28B 11/00, B28B 7/00

(54) **Verfahren und Vorrichtung zur Herstellung eines Formkörpers aus keramischem Werkstoff**
Process and apparatus for making an article from ceramic material
Procédé et dispositif pour la fabrication d'un article en matériau céramique

(30) Priorität: 30.04.1992 DE 4214212
(43) Veröffentlichungstag der Anmeldung: 03.11.1993
(73) Patentinhaber: Hössel, Rainer, D-56235 Ransbach-Baumbach (DE)
(72) Erfinder: Hössel, Rainer, D-56235 Ransbach-Baumbach (DE)
(74) Vertreter: Kossobutzki, Walter, Dipl.-Ing.(FH)

(56) Entgegenhaltungen:
- DE-A- 3 201 331
- DE-C- 41 467
- DE-C- 291 891
- DE-U- 9 205 800
- FR-A- 557 292
- GB-A- 982 666
- GB-A- 1 048 727
- US-A- 1 714 193
- US-A- 3 418 690

## Beschreibung

Die Erfindung bezieht sich auf ein Verfahren zur Herstellung eines rotationssymmetrischen, topfartigen Formkörpers, wie Vase, Blumentopf, Blumenschale oder dgl. aus keramischem Werkstoff, bei dem eine vorgegebene keramische Masse in eine aus einer schalenartigen Außenform und einer stempelartigen Innenform bestehende Form eingefüllt und durch einen Preßvorgang ein Formkörper hergestellt wird, der ab seinem größten Durchmesser eine umlaufende, senkrecht nach oben ragende Außenwandung aufweist sowie auf eine Vorrichtung zur Durchführung dieses Verfahrens (siehe z.B. die DE-A-3201331).

Bei der Herstellung von rotationssymmetrischen, topfartigen Formkörpern, beispielsweise Vasen, Blumentöpfe, Blumenschalen oder dgl., aus keramischem Werkstoff ist es bekannt, eine vorbestimmte Menge eines keramischen Werkstoffes in eine schalenartige Außenform einzufüllen, die meistens als Unterform ausgebildet ist. Zumindest ein Teil des Bodens dieser schalenartigen Außenform kann einen Auswerfer bilden. Der topf- bzw. schalenartigen Außenform ist eine stempelartige Innenform zugeordnet, die drehbar ausgebildet und mit einem entsprechenden Drehantrieb ausgerustet sein kann. Bei der Bewegung der Innenform in die Außenform wird der keramische Werkstoff in den von Innenform und Außenform begrenzten Hohlraum gepreßt und dabei ein topf- bzw. schalenartiger Formkörper hergestellt. Nach dem Formvorgang wird der Formkörper entgratet, bedarfsweise nachgeglättet, getrocknet und gegebenenfalls noch mit einer Glasur versehen und anschließend gebrannt.

Um sicherzustellen, daß die stempelartige Innenform nach der Herstellung des Formkörpers problemlos herausgezogen werden kann, weist die Innenform eine zylindrische oder leicht konische Gestalt auf. Auch die Außenform besitzt, vom größten Querschnitt des Formkörpers ausgehend, einen zylindrischen oder leicht konischen Querschnitt, damit der fertige Formkörper aus der Außenform nach oben bewegt und entnommen werden kann. Diese Gestaltung von Innenform und Außenform bringt es mit sich, daß topfartige Formkörper, die in ihrem oberen Bereich eine nach innen verlaufende Wandung besitzen, mit einer derartigen Vorrichtung nicht hergestellt werden können.

Es ist zwar bekannt, topf- bzw. schalenartige Formkörper, die in ihrem oberen Bereich eine nach innen gerichtete Wandung besitzen, in einer zweigeteilten Gießform herzustellen. Eine solche, aus Gips bestehende Gießform weist einen Formhohlraum auf, der dem vollen Begrenzungsvolumen des Formkörpers entspricht. Dieser Formhohlraum wird nun vollständig mit gießfähigem, keramischem Werkstoff ausgefüllt. Nach einer vorgegebenen Zeit, in der sichergestellt ist, daß ein der Gießform zugewandter Wandbereich durch Entzug von Flüssigkeit angehärtet ist, wird der restliche, noch flüssige keramische Werkstoff aus der Gießform entfernt und der bereits angehärtete Formkörper entnommen und gegebenenfalls nachbearbeitet. Nach diesem Verfahren hergestellte Formkörper sind aufgrund der Gießform, die nur eine begrenzte Lebensdauer hat und die allenfalls zweimal in 24 Stunden gefüllt werden kann, verhältnismäßig aufwendig und teuer. Darüber hinaus haben diese Formkörper den Nachteil, daß die Innenwandung derselben verhältnismäßig uneben ist und dadurch ein unschönes Aussehen hat.

Der Erfindung liegt deshalb die Aufgabe zugrunde, ein Verfahren zur Herstellung eines rotationssymmetrischen, topfartigen Formkörpers aufzuzeigen, mit dem auch solche Formkörper hergestellt werden können, die in ihrem oberen Bereich eine nach innen gerichtete bzw. gewölbte Wandung aufweisen.

Zur Lösung dieser Aufgabe wird gemäß der Erfindung bei einem Verfahren der eingangs beschriebenen Gattung vorgeschlagen, daß der vorgeformte Formkörper aus der Form entnommen und in eine zweite, die gleiche Bodenstruktur aufweisende, jedoch niedrigere Außenform übergeben wird, und daß die senkrecht nach oben ragende Außenwandung anschließend durch einen Formstempel nach innen gewölbt wird.

Durch ein solches Verfahren ist es möglich, vollautomatisch rotationssymmetrische, topfartige Formkörper, wie Vasen, Blumentöpfe, Blumenschalen oder dergleichen, aus keramischem Werkstoff herzustellen, deren oberer Wandbereich nach innen gerichtet bzw. nach innen gewölbt ist. Durch dieses Verfahren können derartige Formkörper äußerst preiswert und damit wirtschaftlich hergestellt werden.

Weitere Merkmale des Verfahrens sowie einer Vorrichtung zur Durchführung des Verfahrens sind in den Ansprüchen 2 - 4 offenbart.

Die Erfindung wird nachfolgend anhand eines in einer Zeichnung in vereinfachter Weise dargestellten Ausführungsbeispieles näher erläutert. Dabei zeigen
- Fig. 1: eine geschlossene Form im Schnitt zur Herstellung eines vorgeformten Formkörpers und
- Fig. 2: eine weitere Form zur Verformung des oberen Bereiches der Wandung des vorgeformten Formkörpers.

In der Fig. 1 der Zeichnung ist eine Vorrichtung zur Herstellung eines vorgeformten Formkörpers zur Bildung einer Blumenschale 1 gezeigt, die in der Fig. 2 der Zeichnung nur angedeutet ist. Diese Vorrichtung gemäß Fig. 1 besteht aus einer schalenartigen Außenform 2, die in diesem Ausführungsbeispiel mit einem Auswerfer 3 versehen ist, der einen Teil des Bodens der Außenform 2 bildet. Diese Außenform 2 besitzt zusammen mit dem Auswerfer 3 eine Aussparung 4, die, bis auf den oberen Randbereich, genau der Außenkontur der fertigen Blumenschale 1 entspricht.

Zentrisch innerhalb der Außenform 2 befindet sich eine stempelartige Innenform 5, die im Bereich einer nur angedeuteten Formtrennebene 6 an der oberen Kante der Außenform 2 anliegt. Die Außenkontur der stempelartigen Innenform 5 entspricht im unteren Bereich genau der Innenkontur der fertigen Blumenschale 1. Das bedeutet, daß der zwischen der Außenform 2 bzw. dem Auswerfer 4 und der Innenform 5 gebildete Formhohlraum 7 genau dem Bodenbereich der fertigen Blumenschale 1 entspricht. Dieser Formhohlraum 7 erstreckt sich, vom größten Durchmesser der Blumenschale 1 ausgehend, als umlaufender Ring 8 nach oben, der kurz oberhalb der Formtrennebene 6 endet. Im oberen Bereich des Formhohlraumes 7, der sich innerhalb der stempelartigen Innenform 5 befindet, können an sich bekannte, nicht dargestellte Entlüftungsbohrungen vorgesehen sein, die von der höchsten Stelle des Formhohlraumes 7 senkrecht nach oben oder schräg nach außen verlaufen.

In der Fig. 2 der Zeichnung ist eine weitere Vorrichtung gezeigt, die ebenfalls aus einer schalenartigen Außenform 9 besteht, die auch mit einem Auswerfer 10 versehen ist. Diese Außenform 9 besitzt ebenfalls eine Aussparung 11, die genau dem Bodenbereich der Aussparung 4 der Außenform 2 entspricht. Diese Außenform 9 ist jedoch erheblich niedriger ausgebildet als die Außenform 2, worauf später noch eingegangen wird. Der Außenform 9 mit dem Auswerfer 10 ist ein Formstempel 12 zugeordnet, der eine Aussparung 13 aufweist. Diese Aussparung 13 besitzt in ihrem äußeren Randbereich eine Wölbung 14, die genau der Außenkontur des oberen Randbereiches der fertigen Blumenschale 1 entspricht.

Für die Herstellung der nur angedeuteten Blumenschale 1 wird zunächst davon ausgegangen, daß sich die stempelartige Innenform 5 außerhalb der Außenform 4 befindet. Dies gibt die Möglichkeit, daß in die topfartige Außenform 2 ein Batzen aus keramischem Werkstoff, beispielsweise Ton, mit vorgegebenem Gewicht bzw. vorgegebenen Volumen eingefüllt werden kann. Anschließend wird die stempelartige Innenform 5 nach unten bewegt und zwar so weit, bis die stempelartige Innenform 5 im Bereich der Formtrennebene 6 auf der Außenform 2 anliegt. Dadurch wird im Formhohlraum 7 ein Formkörper gebildet, dessen unterer Bereich genau dem unteren Bereich der fertigen Blumenschale 1 entspricht. Dieser Formkörper weist einen senkrechten, umlaufenden Rand auf. Während des Formvorganges ist es möglich, beispielsweise die Innenform 5 über eine nicht gezeichnete Welle in Drehbewegung zu setzen. Diese Drehbewegung erleichert das Verformen des eingefüllten Batzens und bewirkt, daß der Formkörper eine verhältnismäßig glatte Oberfläche aufweist. Über die bereits erwähnten, nicht dargestellten Ablaufkanäle und gegebenenfalls über die Formtrennebene 6 kann eingeschlossene Luft oder Formöl abströmen.

Wenn der Formvorgang zur Herstellung eines Formkörpers, der als vorgeformt zu bezeichnen ist, beendet ist, wird die stempelartige Innenform 5 wieder nach oben bewegt und über den Auswerfer 3 kann der vorgeformte Formkörper angehoben und abgenommen werden. Bedarfsweise kann der Auswerfer 4 durch Saugbohrungen ersetzt werden, die in der stempelartigen Innenform 5 angeordnet sind und über die der vorgeformte Formkörper aus der Außenform 2 entnommen werden kann. Durch Aufheben des Vakuums kann der vorgeformte Formkörper auf einem Zwischenlager abgestellt werden. Da der vorgeformte Formkörper im Bereich der Formtrennebene 6 Grat aufweisen kann, ist es zweckmäßig, denselben für die weitere Bearbeitung zu entfernen und den Formkörper zu glätten.

Sodann wird der vorgeformte Formkörper in die Außenform der Fig. 2 eingesetzt. Dadurch bedingt, daß die Aussparung 11 der Außenform 9 im Bodenbereich der Blumenschale 1 mit der Aussparung 4 der Außenform 3 gemäß Fig. 2 vollkommen übereinstimmt, wird der in die Außenform 9 eingesetzte Formkörper von der Außenform 9 vollflächig abgestützt. Lediglich der senkrecht nach oben gerichtete, umlaufende Rand 15, der in Fig. 2 angedeutet ist, wird von der Außenform 9 nicht mehr erfaßt bzw. abgestützt. Dies bedeutet, daß die Außenform 9 um die Höhe dieses umlaufenden Randes 15 niedriger als die Außenform 2 (Fig. 1) ausgebildet ist. Sobald sich der vorgeformte Formkörper in der Außenform 9 mit Auswerfer 10 befindet, wird der Formstempel 12 nach unten gegen die Außenform 9 bewegt. Bei dieser Bewegung wird der senkrechte, umlaufende Rand 15 des vorgeformten Formkörpers nach innen gewölbt, wie dies in Fig. 2 deutlich zu erkennen ist. Wenn der Formstempel 12 an der Außenform 9 anliegt, ist dieser Formvorgang beendet. Danach wird der Formstempel 12 wieder abgehoben und die jetzt geformte Blumenschale 1 kann durch den Auswerfer 10 angehoben und abgenommen werden.

Die fertige Blumenschale 1 weist nun jetzt einen oberen, nach innen gewölbten Rand auf, wie er bisher nur durch ein Gießverfahren erzielt werden konnte. Während dieses Formvorganges wird der obere Randbereich faltenfrei verdichtet, so daß nicht nur außen, sondern auch innen eine sehr glatte Oberfläche erreichbar ist. Die Außenform 2 und die Innenform 5 können geringfügig konisch ausgebildet sein, was den Entformvorgang des vorgeformten Formkörpers erleichtert.

## Patentansprüche

1. Verfahren zur Herstellung eines rotationssymmetrischen, topfartigen Formkörpers, wie Vase, Blumentopf, Blumenschale oder dgl. aus keramischem Werkstoff, bei dem eine vorgegebene keramische Masse in eine aus einer schalenartigen Außenform und einer stempelartigen Innenform bestehende Form eingefüllt und durch einen Preßvorgang ein Formkörper hergestellt wird, der ab seinem größten Durchmesser eine umlaufende, senkrecht nach oben ragende Außenwandung aufweist,
dadurch gekennzeichnet, daß der vorgeformte Formkörper aus der Form entnommen und in eine zweite, die gleiche Bodenstruktur aufweisende, jedoch niedrigere Außenform übergeben wird, und daß die senkrecht nach oben ragende Außenwandung anschließend durch einen Formstempel nach innen gewölbt wird.

2. Verfahren nach Anspruch 1,
dadurch gekennzeichnet,
daß der vorgeformte Formkörper vor seiner Übergabe an die zweite Außenform geputzt wird.

3. Verfahren nach einem der Ansprüche 1 und 2,
dadurch gekennzeichnet,
daß nach der Wölbung des vorgeformten Formkörpers über den Formstempel ein unter einem Druck stehendes Gas, beispielsweise Druckluft, in die Form eingeleitet wird.

4. Vorrichtung zur Herstellung eines rotationssymmetrischen, topfartigen Formkörpers, wie Vase, Blumentopf, Blumenschale oder dgl., aus keramischem Werkstoff, insbesondere zur Durchführung des Verfahrens nach mindestens einem der Ansprüche 1 - 3, bestehend aus einer aus einer schalenartigen Außenform (2) und einer stempelartigen Innenform (5) gebildeten Form mit einem Formhohlraum (7), der ab seinem größten Durchmesser einen nach oben gerichteten, ringförmigen Querschnitt aufweist,
dadurch gekennzeichnet,
daß der Außenform (2) ein zusätzlicher Formstempel (12) zugeordnet ist, der eine im äußeren Bereich gewölbte Aussparung (13) aufweist, und daß der Formstempel (12) einer weiteren, den vorgeformten Formkörper in seinem Bodenbereich abstützenden, jedoch in ihrer Höhe reduzierten Außenform (9,10) zugeordnet ist.

## Claims

1. Method for the production of a rotationally symmetrical pot-shaped moulded body such as vase, flower pot, flower bowl or the like from ceramic material, in which a predetermined ceramic composition is poured into a mould consisting of a dish-like outer mould and a die-like inner mould, and by a pressing operation there is produced a moulded body which comprises from its maximum diameter a peripheral, vertically upwardly extending outer wall, characterised in that the premoulded body is removed from the mould and transferred to a second outer mould which has the same bottom structure but is shallower, and in that the vertically upwardly extending outer wall is then curved inwards by a moulding die.

2. Method according to claim 1, characterised in that the premoulded body is cleaned before transfer to the second outer mould.

3. Method according to either of claims 1 and 2, characterised in that after curvature of the premoulded body with the moulding die, a pressurised gas, for example compressed air, is introduced into the mould.

4. Apparatus for the production of a rotationally symmetrical pot-shaped moulded body such as vase, flower pot, flower bowl or the like from ceramic material, in particular for carrying out the method according to one or more of claims 1-3, consisting of a mould formed from a dish-like outer mould (2) and a die-like inner mould (5), with a mould cavity (7) which from its maximum diameter has an upwardly directed annular cross-section, characterised in that associated with the outer mould (2) is an additional moulding die (12) which comprises a recess (13) curved in the outer region, and in that the moulding die (12) is associated with an additional outer mould (9, 10) which supports the premoulded body in its bottom region but is reduced in height.

## Revendications

1. Procédé pour fabriquer un corps moulé en forme de pot à symétrie de révolution, comme par exemple un vase, un pot de fleurs, une coupe à fleurs ou analogue en matériau céramique, selon lequel on introduit une masse céramique prédéterminée dans un moule constitué par un moule extérieur en forme de coque et par un moule intérieur en forme de poinçon et on fabrique, au moyen d'une opération de pressage, un corps moulé, qui possède, à partir de sa partie de diamètre maximum, une paroi extérieure périphérique qui fait saillie verticalement vers le haut, caractérisé en ce qu'on retire du moule le corps moulé préformé et on le transfère dans un second moule extérieur possédant la même structure de fond mais plus bas, et qu'on cintre ensuite vers l'intérieur, à l'aide d'un poinçon de moulage, la paroi extérieure qui fait saillie verticalement vers le haut.

2. Procédé selon la revendication 1, caractérisé en ce qu'on nettoie le corps moulé préformé avant son transfert dans le second moule extérieur.

3. Procédé selon l'une des revendications 1 et 2, caractérisé en ce qu'après le cintrage du corps moulé préformé au moyen du poinçon de moulage, on introduit dans le moule un gaz placé sous pression, de préférence de l'air comprimé.

4. Dispositif pour fabriquer un corps moulé en forme de pot à symétrie de révolution, tel qu'un vase, un pot de fleurs, une coupe à fleurs ou analogue en matériau céramique, notamment pour la mise en oeuvre du procédé selon au moins l'une des revendications 1-3, constitué par un moule formé par un moule extérieur en forme de coque (2) et par un moule intérieur en forme de poinçon (5) et comportant une cavité de moule (7), qui possède, à partir de sa partie de diamètre maximum, une section transversale de forme annulaire dirigée vers le haut, caractérisé en ce qu'au moule extérieur (2) est associé un poinçon de moulage supplémentaire (12), qui possède un évidement (13) cintré dans la partie extérieure, et que le poinçon de moulage (12) est associé à un autre moule extérieur (9,10), qui supporte le corps moulé préformé au niveau de son fond, mais possède une hauteur réduite.
